# EUROPÄISCHE PATENTANMELDUNG

(11) **EP 0 439 060 A2**
(43) Veröffentlichungstag der Anmeldung: **31.07.1991**
(21) Anmeldenummer: 91100524.7
(22) Anmeldetag: 17.01.1991
(51) Int. Cl.: E04B 2/82, E04B 2/72

(54) **Vorrichtung und deren Verwendung zur Errichtung einer Trockentrennwand**

(30) Priorität: 25.01.1990 DE 4002192
(71) Anmelder: YTONG AG, D-80797 München (DE)
(72) Erfinder: Felbermeir, Johann, W-8859 Ludwigsmoos (DE); Mair, Anton, W-8899 Weilach (DE); Fath, Friedrich, W-8899 Peutenhausen (DE)
(74) Vertreter: Solf, Alexander, Dr.

(57) **Zusammenfassung**

Die Erfindung betrifft eine Vorrichtung sowie deren Verwendung zur Errichtung einer mehrschichtigen massiven Trockentrennwand (1) im Innenbereich eines Gebäudes in der horizontalen Folge, bestehend aus mindestens einer Gipskartonplattenschicht (20)(21) oder dergleichen, einer Gas- oder Schaumbetonplattenschicht (24)(25) und einer weiteren Gipskartonplattenschicht (26)(27) oder dergleichen, wobei jeweils zwischen der Gipskartonplattenschicht (26) und der Gas- oder Schaumbetonplatten-, Ziegel-Bimssteinschicht oder dergleichen (24)(25), eine Schall- und/oder Wärmeschutzschicht aus z.B. Mineralwolleplatten, Wellpappe oder dergleichen angeordnet sein kann und wobei die seitlichen und oberen Anschlußfugen (28) mit Polyurethanschaum und/oder Mineralwolle und/oder Mörtel ausgefüllt sein können, mit einem zwischen dem Deckenfeld und der Bodenplatte eines Innenraums verklemmbaren, demontierbaren Anlegegerüst (2), an dem die Plattenteile der ersten Trockentrennwandschicht (20) befestigbar sind.

## Beschreibung

Die Erfindung betrifft eine Vorrichtung sowie deren Verwendung zur Errichtung einer massiven Trockenwand, insbesondere als Trennwand im Innenbereich eines Gebäudes, in der horizontalen Folge bestehend aus einer Gipskartonplattenschicht oder dergleichen, einer Gas- oder Schaumbetonplattenschicht und einer weiteren Gipskartonplattenschicht oder dergleichen, wobei jeweils zwischen der Gipskartonplattenschicht und der Gas- oder Schaumbetonplattenschicht eine Schall- und/oder Wärmeschutzschicht aus z.B. Mineralwolleplatten, Wellpappe oder dergleichen angeordnet sein kann und wobei die seitlichen und oberen Anschlußfugen mit Polyurethanschaum und/oder Mineralwolle und/oder Mörtel ausgefüllt sind.

Die Trockentrennwand ist ein Bauverfahren, an dessen Ende eine beidseitig mit Trockenbauplatten beplankte nicht tragende Wand nach DIN 4103 aus Mauerwerksteinen, insbesondere Porenbeton steht. Die Wand kann je nach Erfordernis mit allen bautechnisch üblichen Mitteln an die umfassenden Elemente (Wände und Decken) angeschlossen werden.

Die Errichtung einer Trockentrennwand ist jedoch außerordentlich zeitaufwendig und schwierig, weil die Wandschichten während und nach der Errichtung einen labilen Stand haben.

Aufgabe der Erfindung ist, eine Vorrichtung und ein Verfahren zu schaffen, mit denen die Errichtung einer Trockentrennwand mit geringem Aufwand und unter Gewährleistung eines stabilen Standes der Schichten auch während der Errichtung erfolgen kann.

Diese Aufgabe wird durch die Merkmale der Ansprüche 1 und 24 gelöst. Vorteilhafte Weiterbildungen der Erfindung werden in den davon abhängigen Unteransprüchen gekennzeichnet. Anhand der Zeichnung wird die Erfindung im folgenden näher erläutert. Es zeigen:
- Fig. 1: Eine Rückansicht einer Klemmsprieße ohne Querriegel;
- Fig. 2: eine Seitenansicht der Klemmsprieße mit Querriegel;
- Fig. 3: eine Seitenansicht der Klemmsprieße mit Querriegel und angelegter Bauplattenschicht;
- Fig. 4: im Detail die Klemmsprieße im Bereich eines Querriegels mit befestigter Bauplatte;
- Fig. 5: eine Seitenansicht der Klemmsprieße mit Querriegel und befestigter Bauplatte sowie aufgehendem Mauerwerk;
- Fig. 6: eine Seitenansicht der Klemmsprieße mit Querriegel und fertiggestellter Trockentrennwand;
- Fig. 7: eine Seitenansicht einer weiteren Ausführungsform einer Klemmsprieße;
- Fig. 8: eine Rückansicht der Klemmsprieße nach Fig. 7;
- Fig. 9: schematisch eine Draufsicht auf die Klemmsprieße nach Fig. 7 und 8 mit erster Trennwandschicht;
- Fig. 10: schematisch den Aufbau einer erfindungsgemäßen Trockentrennwand;
- Fig. 11: schematisch den Aufbau einer weiteren erfindungsgemäßen Trockentrennwand.

Die erfindungsgemäße Vorrichtung zur Errichtung der Trockentrennwand 1 besteht im wesentlichen aus mindestens zwei seitlich nebeneinander angeordneten, in Flucht justierten Klemmsprießen 2.

Die Klemmsprießen 2 weisen zweckmäßigerweise mindestens ein Vierkantrohr 3 und je ein oberes U-Profilteil 4 und ein unteres U-Profilteil 5 auf. Die U-Profilteile 4, 5 sind endseitig mit je einer Fußplatte 6 versehen und sitzen mit ihren anderen Endbereichen formschlüssig in oder außenseitig auf dem Vierkantrohr 3. Das untere U-Profilteil 5 wird über Lochungen mit Hilfe von Schrauben 7 am Vierkantrohr 3 befestigt. Ein Ausknicken des U-Profilteils 5 wird durch jeweils eine zweite Schraube und durch eine entsprechende Klemmlänge verhindert.

Die Klemmsprießen 2 erstrecken sich vom Deckenfeld 8 zur Bodenplatte 9 eines Innenraums. Für das Festklemmen zwischen Deckenfeld 8 und Bodenplatte 9 ist ein Klemmkeil 10 vorgesehen, der entsprechende Ausnehmungen im letzten oberen U-Profilteil 4 und Vierkantrohr 3 durchgreift und die Klemmsprießen 2 um z.B. 1 bis 2 cm verlängern kann.

An die Klemmsprießen 2 bzw. die U-Profilteile 4, 5 und das Vierkantrohr 3 sind an einer Frontseite 12 im Abstand untereinander kleine Konsolwinkelstücke 11 mit ihren vertikalen Schenkeln 13 befestigt, z.B. angeschweißt.

Auf den horizontalen Schenkeln 14 der Konsolwinkelstücke 11 lagern horizontal ausgerichtete Tragelemente als Querriegel 15. Die Fixierung der Querriegel 15 an den Klemmsprießen 2 erfolgt vorzugsweise mit kleinen Schraubzwingen (nicht dargestellt). Zweckmäßige andere Befestigungsmittel sind Paßteile, Klemmteile oder dergleichen.

Die Querriegel 15 weisen einen horizontal angeordneten, im Querschnitt quaderförmigen Aussteifungsbalken 16, z.B. aus Holz, und eine frontal daran befestigte vertikal stehende Nagelplatte 17, z.B. aus Metall, auf, wobei die Nagelplatte 17 z.B. nach oben hin über den Aussteifungsbalken 16 ein Stück übersteht (Überstand 18). Im Überstand 18 sind in Längsrichtung des Querriegels 15 im Abstand voneinander Löcher 19 vorgesehen, z.B. gebohrt, deren Zweck weiter unten erläutert wird.

Das erfindungsgemäße Verfahren zur Errichtung der Trockenwand 1 unter Verwendung des beschriebenen Anlegegerüsts 2a (Fig. 2), bestehend aus den Klemmsprießen 2 und dem Verankerungsmittel (z.B. die Löcher 19) für die Halterungsmittel der ersten Trockentrennwandschicht 20 aufweisenden Querriegel wird wie folgt durchgeführt.

Zur Errichtung einer ersten Trockentrennwandschicht 20 werden z.B. Gipskartonplatten 21 an das Anlegegerüst 2a gestellt, anschließend in an sich bekannter Weise hochgekeilt und danach befestigt, so daß die erste Trockentrennwandschicht 20 aus einer Gipskartonwand besteht. Die Befestigung geschieht zweckmäßigerweise indem zunächst von hinten, d.h. von der Seite der Klemmsprießen 2 her, durch die Löcher 19 die Gipskartonplatten 21 durchbohrt werden und anschließend von vorne als Verankerungsmittel Nylonpreßnägel 22 durch die Gipskartonplatten 21 und die zugehörigen Löcher 19 des Überstands 18 der Metallasche bzw. Nagelplatte 17 des Querriegels 15 getrieben werden. Diese Nylonpreßnägel 22 besitzen einen ausreichend großen Kopf um die Gipskartonplatten 21 sowohl gegen Umfallen als auch gegen Herabrutschen zu sichern, wenn die für das Hochkeilen dienenden Keile am Boden bzw. an der Decke entfernt worden sind (nicht dargestellt).

Anschließend werden die Gipskartonplatten 21 zweckmäßigerweise vollflächig mit einem Mörtel 23 oder Kleber, vorzugsweise Planblockkleber, vermörtelt. Dies geschieht vorzugsweise mit einer Zahnkelle.

Danach wird in an sich bekannter Weise auf der Bodenplatte 9 eine erste Lagerfuge (nicht dargestellt) für die zweite Trockentrennwandschicht 24 mit Mörtel angelegt. Im Anschluß daran werden die Gasbetonplatten 25 (z.B. Dicke = 50 mm und größer) angestellt. Ein Ausrichten der Steine kann entfallen. Eine Vermörtelung der Stoß- oder Lagerfugen kann ebenfalls entfallen, ist jedoch nach statischer Anforderung ohne weiteres durchführbar.

Nach einer besonderen Ausführungsform der Erfindung kann eine weitere Trockentrennwandschicht aus Mineralwolleplatten gegen die zweite Trockentrennwandschicht 24 errichtet werden, wobei die Mineralwolleplatten zweckmäßigerweise batzenweise (z.B. im Rasterabstand von 40 cm) an die Gasbetonwand 25 geklebt werden. Eine weitere Ausführungsform der Erfindung sieht vor, eine derartige Trockentrennwandschicht aus Mineralwolleplatten auch zwischen der ersten Trockentrennwandschicht 20 und der zweiten Trockentrennwandschicht 24 vorzusehen. Vorzugsweise wird anstelle der Mineralwolleplatten Wellpappe verwendet, die eine gute Körperschall- und Schalldämmung bewirkt. Der Vorteil ist die geringe Dicke von 3 bis 5 mm und die geringen Kosten.

Abschließend wird wiederum vollflächig eine Trockentrennwandschicht 26, z.B. eine weitere Gipskartonplattenwand aus Gipskartonplatten 27 gegen das bisher erstellte Wandgebilde geklebt. Die vollflächige Verklebung der Gipskartonplatten 27 kann durch eine batzenweise Verklebung ersetzt sein, wenn die Gasbetonelemente 25 in ihren Lagerfugen durchgehend vermörtelt sind.

Zum Schluß werden die seitlichen Anschlußfugen (nicht dargestellt) und oberen Anschlußfugen 28 mit Polyurethanschaum bzw. mit Mineralwolle bzw. mit Mörtel ausgefüllt. Vorher kann zur Erwirkung einer schnellen Festigkeit der Trockentrennwand hilfsweise ein provisorisches Verkeilen in an sich bekannter Weise mit Keilelementen 29 erfolgen.

Danach kann die Stützkonstruktion bzw. das Anlegegerüst entfernt werden. Dazu brauchen zunächst lediglich die Nylonpreßnägel abgeschlagen werden. Dies geschieht vorzugsweise mit einem Spachtel bzw. einem ähnlichen Werkzeug (nicht dargestellt). Die Querriegel 15 und die Klemmsprießen 2 sind auf einfache Weise und schnell demontierbar und können für die nächste Trockentrennwand in einem anderen Raum oder im gleichen Raum wieder benutzt werden.

Eine weitere, beispielsweise Ausführungsform einer Klemmsprieße 2 ohne Querriegel 1b ist in den Fig. 7 und 8 dargestellt. Sie besteht aus einem vorzugsweise quadratischen Vierkant-Außenrohr 3a, in das von unten ein passendes Vierkant-Innenrohr 5a eingeschoben und das im Vierkant-Außenrohr 3a verschieblich ist. Die freien Enden der Rohre 3a, 5a sind zweckmäßigerweise mit Puffern 30 versehen, so daß Unebenheiten im Rohbau ausgeglichen und eine stabile und standfeste Montagegrundlage gebildet werden können. Die Puffer 30 bestehen vorzugsweise aus Vollgummi oder einem gleichwertigen Material.

Um die Höhenverstellbarkeit zu sichern, ist die Klemmsprieße 2 mit einer Höhenverstelleinrichtung und Klemmeinrichtungen versehen. Zu diesem Zweck sitzt auf dem Vierkant-Innenrohr 5a verschieblich ein Widerlagerrohrstück 31, dessen Abmessungen etwa den Abmessungen des Vierkant-Außenrohres 3a entsprechen. Zumindest auf der Rückseite durchgreift in an sich bekannter Weise der Schaft einer mit einem Spannhebel 32a bedienbaren Klemm-Imbus-Kopfschraube 32 ein in der Rückseitenwandung des Rohrstücks 31 vorgesehenes Gewindeloch. An der Oberkante einer Seitenwandung des Rohrstücks 31 ist ein Winkeleisen 33 befestigt angeordnet, dessen einer Winkelschenkel 34 rechtwinklig vom Widerlagerrohrstück 31 horizontal absteht. Oberhalb des Winkelschenkels 34 befindet sich um die Achse 35 schwenkbar eine Exzenterscheibe 36 mit Spannhebel 37, wobei die Achse 35 in der entsprechenden Seitenwandung des Vierkant-Außenrohres 3a sitzt. Des weiteren ist oberhalb der Exzenterscheibe 36 in der gegenüberliegenden Seitenwandung des Vierkant-Außenrohres 3a eine weitere, ein Gewindeloch in der Seitenwandung durchgreifene Klemm-Imbus-Kopfschraube 38 vorgesehen, die ebenfalls mit einem Spannhebel 32a bedienbar ist.

Der Aufbau der Klemmsprieße 2 erfolgt, indem sie auf die zu erwartende Bauhöhe ausgezogen, das Widerlagerrohrstück 31 bis zum Anschlag nachgeführt, mit der Klemmschraube 32 festgeklemmt, der sich auf der Winkelleiste 33 abstützende Exzenterhebel 37 umgelegt, wodurch die Klemmsprieße 2 gegen Deckenfeld 8 und Bodenplatte 9 verspannt wird und dann das-Vierkant-Innenrohr 5a mit der Klemmschraube 38 fixiert wird.

Zur Halterung einer ersten Trockentrennwandschicht 20 sind an den Seitenkanten 39 der Frontwandung 40 des Vierkant-Außenrohres 3a mit der Oberfläche der Frontwandung 40 fluchtende Anschlagleisten 41 angeordnet, die z.B. als Winkeleisen ausgebildet sind (Fig. 9), sich fast über die gesamte Länge des Vierkant-Außenrohres 3a erstrecken und im Abstand voneinander angeordnete Löcher 42 als Verschraubungsmittel für die erste Trockentrennwandschicht 20 aufweisen. Die Verankerung erfolgt mit z.B. Nylonpreßnägeln 22 - wie bei der Ausführungsform der Klemmsprieße 2 nach Fig. 1 bis 4 - von vorne (Fig. 9).

Mit den erfindungsgemäßen Klemmsprießen lassen sich besondere Trockentrennwände aufbauen, wie sie z.B. in den Fig. 10 und 11 abgebildet sind.

Die Trockentrennwand nach Fig. 10 wird erstellt, indem zunächst ein rundumlaufendes Blech-U-Profil 43 rahmenförmig zusammengesetzt und anschließend die erste Trockentrennwandschicht 20 gegen die Winkelschenkel 44 mit Schraubmitteln 45 geschraubt wird. Danach wird die Klemmsprieße 2 errichtet und, wie beschrieben, mit der ersten Trockentrennwandschicht 20 verbunden. Anschließend erfolgt der weitere Aufbau der Trockentrennwand, wobei die zweite Trockentrennwandschicht 26 zweckmäßigerweise ebenfalls mit Schraubmitteln 45 gegen die Winkelschenkel 46 des U-Profils 43 geschraubt wird. Im Deckenanschlußbereich ist zusätzlich ein Dämmstreifen 47 auf dem Basissteg 48 des U-Profils 43 angeordnet, um einen Schalldurchgang zu verhindern und Deckendurchbiegungen schadensfrei aufnehmen zu können.

Das U-Profil 43 dient bei dieser Ausführungsform der Trockentrennwand als Führung für die einzusetzenden Platten 25, d.h. die Plattendicke ist auf die Weite des Profils 43 abgestimmt. Die Fig. 11 zeigt eine Brandschutz-Trockentrennwand. In dieser Trockentrennwand entspricht die Breite des U-Profils 43 nicht der Breite der Plattendicke; sie ist vielmehr schmaler, wobei der Schenkel 46 in einem entsprechend gefrästen Schlitz 48a der Platten 25 greift. Dadurch wird eine durchgängige Metallverbindung von der einen auf die andere Seite der Trockentrennwand vermieden. Bei dieser Variante wird die zweite Trockentrennschicht 26 nicht zusätzlich verschraubt. Sollte dies jedoch aus statischen Gründen erforderlich sein bzw. gewünscht werden, so wird erfindungsgemäß vorgesehen, ein L-Profil zusätzlich am Deckenfeld 8 und an der Bodenplatte 9 anzubringen. Der an der Bodenplatte 9 und an dem Deckenfeld 8 befindliche Schenkel zeigt jedoch von der Trockentrennwand in den Raum.

Eine weitere erfindungsgemäße Variante besteht darin, an Stelle des U-Profils 43 ein L-Profil zu verwenden, das an der Gebäudeanschlußseite ähnlich einer Zahnkelle nur wechselweise einen Schenkel besitzt. Für die Befestigung der anderen Seite ist ein ebensolches Profil notwendig. Durch die wechselseitig vorhandenen Schenkel kann erreicht werden, daß an keiner Stelle eine durchgehende metallische Verbindung besteht. Dieses Profil kann als Stanzprofil hergestellt werden, indem es z.B. als U-Profil angeliefert wird, jedoch nur an sehr wenigen Stellen sehr dünne Stege hat, die letztendlich nur der Transportsicherung und der Montagefreundlichkeit des Profils dienen. Dieses Sonderprofil ist dadurch gekennzeichnet, daß prinzipiell keine durchgehende metallische Verbindung von der einen auf die andere Seite erfolgt. Ausgenommen sind kleine, eventuell nachträglich zu entfernende Stege, Klebemittel oder ähnliche Teile, die je nach brandschutztechnischen Erfordernissen unter Umständen nach der Befestigung entfernt werden müssen.

## Patentansprüche

1. Vorrichtung zur Errichtung einer mehrschichtigen massiven Trockentrennwand im Innenbereich eines Gebäudes in der horizontalen Folge bestehend aus mindestens einer Gipskartonplattenschicht oder dergleichen, einer Gas- oder Schaumbetonplattenschicht und einer weiteren Gipskartonplattenschicht oder dergleichen, wobei jeweils zwischen der Gipskartonplattenschicht und der Gas- oder Schaumbetonplatten-, Ziegel-Bimssteinschicht oder dergleichen, eine Schall- und/oder Wärmeschutzschicht aus z.B. Mineralwolleplatten, Wellpappe oder dergleichen angeordnet sein kann und wobei die seitlichen und oberen Anschlußfugen mit Polyurethanschaum und/oder Mineralwolle und/oder Mörtel ausgefüllt sein können,
**gekennzeichnet durch**
ein zwischen dem Deckenfeld (8) und der Bodenplatte (9) eines Innenraums verklemmbares demontierbares Anlegegerüst (2a) an dem die Plattenteile (21) der ersten Trockentrennwandschicht (20) befestigbar sind.

2. Vorrichtung nach Anspruch 1,
**dadurch gekennzeichnet,**
daß das Anlegegerüst (2a) mindestens 2 Klemmsprießen (2) aufweist, mit denen das Anlegegerüst (2a) zwischen dem Deckenfeld (8) und der Bodenplatte (9) verklemmt ist.

3. Vorrichtung nach Anspruch 2,
**dadurch gekennzeichnet,**
daß die Klemmsprießen (2) mindestens ein Vierkantrohr (3) und je ein oberes U-Profilteil (4) und ein unteres U-Profilteil (5) aufweisen. Die U-Profilteile (4), (5) endseitig mit je einer Fußplatte (6) versehen sind und mit ihren anderen Endbereichen formschlüssig in oder außenseitig auf dem Vierkantrohr (3) sitzen.

4. Vorrichtung nach Anspruch 3,
**dadurch gekennzeichnet,**
daß mindestens das untere U-Profilteil (5) über Lochungen mit Hilfe von Schrauben (7) am Vierkantrohr (3) befestigt ist.

5. Vorrichtung nach Anspruch 4,
**dadurch gekennzeichnet,**
daß für die Befestigung jeweils mindestens zwei übereinander angeordnete Schrauben (7) vorgesehen sind.

6. Vorrichtung nach einem oder mehreren der Ansprüche 2 bis 5,
**dadurch gekennzeichnet,**
daß für das Festklemmen der Klemmsprießen (2) zwischen dem Deckenfeld (8) und der Bodenplatte (9) ein Klemmkeil (10) vorgesehen ist.

7. Vorrichtung nach Anpruch 6,
**dadurch gekennzeichnet,**
daß der Klemmkeil (10) entsprechende Ausnehmungen im letzten oberen U-Profilteil (4) und Vierkantrohr (3) durchgreift und die Klemmsprießen (2) um vorzugsweise 1 bis 2 cm verlängern kann.

8. Vorrichtung nach einem oder mehreren der Anprüche 2 bis 7,
**dadurch gekennzeichnet,**
daß an die Klemmsprießen (2) bzw. die U-Profilteile (4), (5) und das Vierkantrohr (3) an einer Frontseite (12) im Abstand untereinander kleine Konsolwinkelstücke (11) mit ihren vertikalen Schenkeln (13) befestigt, z.B. angeschweißt sind.

9. Vorrichtung nach Anspruch 8,
**dadurch gekennzeichnet,**
daß auf den horizontalen Schenkeln (14) der Konsolwinkelstükke (11) horizontal ausgerichtete Tragelemente als Querriegel (15) demontierbar lagern.

10. Vorrichtung nach Anspruch 9,
**dadurch gekennzeichnet,**
daß die Querriegel (15) mit Schraubzwingen an den Klemmsprießen (2) befestigt sind.

11. Vorrichtung nach Anspruch 9 und/oder 10,
**dadurch gekennzeichnet,**
daß die Querriegel (15) in einen horizontal angeordneten, im Querschnitt quaderförmigen Aussteifungsbalken (16), z.B. aus Holz aufweisen.

12. Vorrichtung nach Anspruch 11,
**dadurch gekennzeichnet,**
daß am Aussteifungsbalken (16) frontal eine vertikal stehende Nagelplatte (17), z.B. aus Metall, befestigt ist, wobei die Nagelplatte (17) z.B. nach oben hin über den Aussteifungsbalken (16) mit einem Überstand (18) übersteht.

13. Vorrichtung nach Anspruch 12,
**dadurch gekennzeichnet,**
daß im Überstand (18) in Längsrichtung des Querriegels (15) Abstand voneinander Löcher (19) vorgesehen sind.

14. Vorrichtung nach Anspruch 1 und/oder 2,
**dadurch gekennzeichnet,**
daß eine Klemmsprieße (2) ohne Querriegel ein Vierkant-Außenrohr (3a) aufweist, in das von unten ein passendes Vierkant-Innenrohr (5a) eingeschoben und das im Vierkant-Außenrohr (3a) verschieblich ist, wobei zur Sicherung der Höhenverstellbarkeit die Klemmsprieße mit einer Höhenverstelleinrichtung und Klemmeinrichtungen versehen ist.

15. Vorrichtung nach Anspruch 14,
**dadurch gekennzeichnet,**
daß eine Klemmeinrichtung aus einem auf dem VierkantInnenrohr (5a) verschieblich sitzenden Widerlagerrohrstück (31) besteht, dessen Abmessungen etwa den Abmessungen des Vierkant-Außenrohres (3a) entsprechen, wobei zumindest auf der Rückseite in an sich bekannter Weise der Schaft einer mit einem Spannhebel (32a) bedienbaren Klemmschraube (32) ein in der Rückseitenwandung des Rohrstücks (31) vorgesehenes Gewindeloch durchgreift.

16. Vorrichtung nach Anspruch 14 und/oder 15,
**dadurch gekennzeichnet,**
daß die Höhenverstelleinrichtung durch eine an der Oberseite einer Seitenwandung des Rohrstückes (31) angeordnete Winkelleiste (33), deren einer Winkelschenkel (34) rechtwinklig vom Widerlagerohr (31) absteht sowie durch eine oberhalb des Winkelschenkels (34) angeordnete, um eine Achse (35) schwenkbare Exzenterscheibe (36) mit Spannhebel (37) gebildet wird, wobei die Achse (35) in der entsprechenden Seitenwandung des Vierkant-Außenrohres (3a) sitzt.

17. Vorrichtung nach einem oder mehreren der Ansprüche 14 bis 16,
**dadurch gekennzeichnet,**
daß in einer Seitenwandung des Vierkant-Außenrohres (3a) eine weitere, ein Gewindeloch in der Seitenwandung durchgreifende Klemmschraube (38) vorgesehen ist.

18. Vorrichtung nach Anspruch 17,
**dadurch gekennzeichnet,**
daß die Klemmschraube (38) oberhalb der Exzenterscheibe (36) in der gegenüberliegenden Seitenwandung des Vierkant-Außenrohres (3a) vorgesehen ist.

19. Vorrichtung nach einem oder mehreren der Ansprüche 14 bis 18,
**dadurch gekennzeichnet,**
daß das Vierkant-Außenrohr (3a) und das Vierkant-Innenrohr (5a) quadratisch sind.

20. Vorrichtung nach einem oder mehreren der Ansprüche 14 bis 19,
**dadurch gekennzeichnet,**
daß die freien Enden der Rohre (3a, 5a) mit Puffern (30) versehen sind.

21. Vorrichtung nach Anspruch 20,
**dadurch gekennzeichnet,**
daß die Puffer (30) aus Vollgummi bestehen.

22. Vorrichtung nach einem oder mehreren der Ansprüche 14 bis 21,
**dadurch gekennzeichnet,**
daß zur Halterung einer ersten Trockentrennwandschicht (20) an den Seitenkanten (39) der Frontwandung (40) des Vierkant-Außenrohres (3a) mit der Oberfläche der Frontwandung (40) fluchtende Anschlagleisten (41) angeordnet sind, die sich fast über die gesamte Länge des Vierkant-Außenrohres (3a) erstrecken und im Abstand voneinander Löcher (42) als Verankerungsmittel für die erste Trockentrennwandschicht (20) aufweisen.

23. Vorrichtung nach Anspruch 22,
**dadurch gekennzeichnet,**
daß die Anschlagleisten (41) Winkelleisten sind.

24. Verwendung der Vorrichtung nach einem oder mehreren der Ansprüche 1 bis 23 zur Errichtung einer Trockenwand gemäß dem Oberbegriff des Anspruchs 1,
**dadurch gekennzeichnet,**
daß die Bauplatten, z.B. Gipskartonplatten (21), der ersten Trockentrennwandschicht (20) am Anlegegerüst (2a) befestigt werden.

25. Verwendung nach Anspruch 24,
**dadurch gekennzeichnet,**
daß die Gipskartonplatten (21) an das Anlegegerüst (2a) gestellt, anschließend in an sich bekannter Weise hochgekeilt und danach befestigt werden.

26. Verwendung nach Anspruch 25,
**dadurc**h **gekennzeichnet,**
daß für die Befestigung der Gipskartonplatten (21) zunächst von der Seite der Klemmsprießen (2) her, durch die Löcher (19;40) die Gipskartonplatten (21) durchbohrt werden und anschließend von vorne als Verankerungsmittel Nylonpreßnägel (22) durch die Gipskartonplatten (21) und die zugehörigen Löcher (19;40)) des Überstands (18) der Nagelplatte (17) des Querriegels (15) bzw. der Anschlagleisten (41) getrieben werden.

27. Verwendung nach Anspruch 26,
**dadurch gekennzeichnet,**
daß nach dem Nageln die für das Hochkeilen dienenden Keile am Boden bzw. an der Decke entfernt werden.

28. Verwendung nach einem oder mehreren der Ansprüche 24 bis 27,
**dadurch gekennzeichnet,**
daß die Gipskartonplatten (21) auf der dem Anlegegerüst (2a) gegenüberliegenden Seite zweckmäßigerweise vollflächig mit einem Mörtel (23) oder Kleber, vorzugsweise Planblockkleber, vorzugsweise mit einer Zahnkelle vermörtelt werden.

29. Verwendung nach Anspruch 28,
**dadurch gekennzeichnet,**
daß auf der Bodenplatte (9) eine erste Lagerfuge die zweite Trockentrennwandschicht (24) mit Mörtel angelegt wird.

30. Verwendung nach Anspruch 28 und/oder 29,
**dadurch gekennzeichnet,**
daß Gasbetonplatten (25) für die zweite Trockentrennwandschicht (24) angestellt werden.

31. Verwendung nach Anspruch 30,
**dadurch gekennzeichnet,**
daß die Stoß- oder Lagerfugen der Gasbetonplatten (25) vermörtelt werden.

32. Verwendung nach einem oder mehreren der Ansprüche 24 bis 31,
**dadurch gekennzeichnet,**
daß zweckmäßigerweise vollflächig eine dritte Trockentrennwandschicht (26), z.B. eine weitere Gipskartonplattenwand aus Gipskartonplatten (27), gegen das bisher erstellte Wandgebilde geklebt wird.

33. Verwendung nach Anspruch 32,
**qdadurch gekennzeichnet,**
daß die vollflächige Verklebung der Gipskartonplatten (27) durch eine batzenweise Verklebung ersetzt ist und die Gasbetonelemente (25) in ihren Lagerfugen durchgehend vermörtelt sind.

34. Verwendung nach einem oder mehreren der Ansprüche 24 bis 33,
**dadurch gekennzeichnet,**
daß die seitlichen Anschlußfugen und/oder oberen Anschlußfugen (28) mit Polyurethanschaum bzw. mit Mineralwolle bzw. mit Mörtel ausgefüllt werden.

35. Verwendung nach Anspruch 34,
**dadurch gekennzeichnet,**
daß vor dem Ausfüllen ein provisorisches Verkeilen mit Keilelementen (29) erfolgt.

36. Verwendung nach einem oder mehreren der Ansprüche 24 bis 35,
**dadurch gekennzeichnet,**
daß nach dem Ausfüllen der Anschlußfugen das Anlegegerüst (2a) entfernt wird.

37. Verwendung nach einem oder mehreren der Ansprüche 24 bis 36,
**dadurch gekennzeichnet,**
daß eine weitere Trockentrennwandschicht aus Mineralwolleplatten gegen die zweite Trockentrennwandschicht (24) errichtet wird.

38. Verwendung nach Anspruch 37,
**dadurch gekennzeichnet,**
daß die Mineralwolleplatten batzenweise an die Gasbetonwand (24) geklebt werden.

39. Verwendung nach einem oder mehreren der Ansprüche 24 bis 38,
**dadurch gekennzeichnet,**
daß eine Trockentrennwandschicht aus Mineralwolleplatten zwischen der ersten Trockentrennwandschicht (20) und der zweiten Trockentrennwandschicht (24) angeordnet wird.

40. Verwendung nach Anspruch 39,
**dadurch gekennzeichnet,**
daß die Trockentrennwandschicht aus Mineralwolleplatten batzenweise mit den angrenzenden Trockentrennwandschichten vermörtelt wird.

41. Verwendung nach einem oder mehreren der Ansprüche 24 bis 40,
**dadurch gekennzeichnet,**
daß zur Erstellung der Trockentrennwand zunächst ein rundum laufendes Blech-U-Profil (43) rahmenförmig zusammengesetzt und anschließend die erste Trockentrennwandschicht (20) in die Winkelschenkel (44) des U-Profils (43) mit Schraubmitteln (45) geschraubt wird, danach die Klemmsprieße (2) errichtet und mit der ersten Trockentrennwandschicht (20) verbunden wird.

42. Verwendung nach Anspruch 41,
**dadurch gekennzeichnet,**
daß die zweite Trockentrennwandschicht (26) ebenfalls mit Schraubmitteln (45) gegen die Winkelschenkel (46) des U-Profils (43) geschraubt wird.

43. Verwendung nach Anspruch 41 und/oder 42,
**dadurch gekennzeichnet,**
daß im Deckenanschlußbereich zusätzlich ein Dämmstreifen (47) auf den Basissteg (48) des U-Profils (43) angeordnet wird.

44. Verwendung nach einem oder mehreren der Ansprüche 41 bis 43,
**dadurch gekennzeichnet,**
daß die Dicke der Platten (45) der Breite des U-Profils (43) entspricht.

45. Verwendung nach einem oder mehreren der Ansprüche 41 bis 43,
**dadurch gekennzeichnet,**
daß die Breite des U-Profils (43) schmaler ist als die Dicke der Platten (25) und der Schenkel (46) des U-Profils (43) in einen entsprechend gefrästen Schlitz (48a) der Platten (25) greift oder ersatzweise ein L-Profil als einseitiger Anschlag verwendet wird.

46. Verwendung nach einem oder mehreren der Ansprüche 41 bis 45,
**dadurch gekennzeichnet,**
daß die Basisstege (48) der U-Profile (43) bzw. der L-Profile mit Schraubmitteln (45) an der Bodenplatte (9), dem Deckenfeld 8 und gegebenenfalls an den Seitenwänden eines Raumes im Rohbau befestigt sind.

47. Verwendung nach einem oder mehreren der Ansprüche 24 bis 46,
dadurch **gekennzeichnet,**
daß anstelle der Mineralwolleplatten Wellpappe eingesetzt wird.
